# EUROPÄISCHE PATENTSCHRIFT

(11) **EP 0 641 675 B1**
(45) Veröffentlichungstag und Bekanntmachung des Hinweises auf die Patenterteilung: **23.06.1999**
(21) Anmeldenummer: 94113861.2
(22) Anmeldetag: 05.09.1994
(51) Int. Cl.: B42F 13/00

(54) **Haltevorrichtung für eine Kipphebelringmechanik**
Holding device for a lever arch mechanism
Support de retenue pour un mechanisme anneau comprenant un levier pivotant

(30) Priorität: 08.09.1993 DE 4330385
(43) Veröffentlichungstag der Anmeldung: 08.03.1995
(73) Patentinhaber: ASOMA FASHION GmbH, D-40476 Düsseldorf (DE)
(72) Erfinder: Otten, Frank Manfred, D-47877 Willch (DE); Stadelmann, Rodolf, D-33619 Bielefeld (DE)
(74) Vertreter: Fitzner, Uwe, Dr.

(56) Entgegenhaltungen:
- EP-A- 0 482 354
- WO-A-92/21524
- US-A- 2 325 155
- US-A- 2 888 934

## Beschreibung

Die vorliegende Erfindung betrifft eine neuartige Haltevorrichtung für eine Kipphebelringmechanik von Loseblattsystemen.

Aus dem Stand der Technik sind Buchtaschen oder Mappen bekannt, die eine Zentralmechanik zur Halterung enthalten. Unter anderem gilt dies auch für solche Mappen, die einerseits ein Zeitplanungssystem und andererseits einen Organisationsteil enthalten (sogenannte Zeitplansysteme). Hierbei sind für die Blätter des Zeitplanungssystems und die des Organisationsteils Loseblattheftungen vorgesehen, insbesondere sogenannte Ringheftungen. Darauf Kann man die einzelnen Blätter umschlagen. Beispiele solcher Mappen sind in FR 2129226, OE GM 7303029, DE 9206701, DE GM 1738230 zu finden. Aus der DEH 1901426 und der EP 0371860 sind Ringbuchsysteme bekannt, bei denen die Ringbuchmechanik auf und an der an dem seitlichen Buchrücken befestigten Adapterplatte aufschiebbar ist.

Diese Mechaniken sind aber nur für Aktenordner, aber nicht für Zeitplanungssysteme einsetzbar. Insbesondere ist im verkleinerten, für Kalendarien passenden Maß der Öffnungsmechanismus unvorteilhaft bzw. schwierig zu handhaben.

Aus der UK-Patentanmeldung GB 2208627 ist schließlich ein Ringbuchsystemen bekannt, bei dem die verschließbaren Ringmechaniken auf einer abnehmbaren Platte angeordnet sind. Diese hat an den Enden Löcher, durch die mittels Schraubverschlusses die Platte an dem Ringbuchdeckel befestigt ist. Dieses System enthält aber keine Öffnungsmechanik für die Ringe. Diese können nur durch Auseinanderbiegen geöffnet werden, was bei voll aufgefülltem Ringbuch mit Schwierigkeiten verbunden ist.

Nachteilig bei diesen bekannten Systemen ist, daß jedes eine für sich geschlossene Einheit bildet. Das heißt, spätestens nach Ablauf eines Jahres muß ein neues Zeitplansystem gekauft werden. Will der Benutzter nicht eine vollständige neue Mappe kaufen, muß er zu dem jeweiligen System passende Blätter sich anschaffen. Ein Wechsel zu anderen Systemen ist nicht möglich.

Aus der US-PS 2,325,155 ist ferner ein System bekannt, bei dem eine Kipphebelringmechanik lösbar über eine Adapterplatte mit der Mappenhülle verbunden ist, wobei Befestigungselemente für die formschlüssige Verbindung der Adapterplatte mit der Platte der Kipphebelringmechanik vorgesehen sind. Diese Befestigungselemente bestehen aus Stiften an der Kipphebelringmechanik, die mit Öffnungen in der Adapterplatte zusammenwirken. Zusätzlich ist an der Kipphebelringmechanik eine Schraube angeordnet, die in ein zugehöriges Gewinde der Adapterplatte eingeschraubt werden kann, um die Kipphebelringmechanik in ihrer Position zu fixieren.
Nachteilig bei diesem System ist die Anordnung der Stifte an der Kipphebelringmechanik. Diese stellt nämlich mit ihren Elementen zum Öffnen der Ringe einen empfindlichen Mechanismus dar, der gerade für kleine Abmessungen der Mappe auf engstem Raum unterzubringen ist. Es ist daher problematisch, hieran auch noch hervorstehende Bolzen anzubringen, zumal diese eine ausreichende Festigkeit haben müssen, da an ihnen das gesamte Gewicht der Mappe hängt und sie das wiederholte Befestigen/Lösen von der Mappenhülle aushalten müssen.
Ferner ist die Fixierung gegen Verschiebungen mittels einer Schraube nachteilig. Denn diese kann nur unter Zuhilfenahme eines Werkzeugs (Schraubenzieher) und mit einem gewissen Maß an handwerklichem Geschick betätigt werden, wenn die Verbindung zum Austausch der Blattsysteme gelöst werden soll. Das Herstellen der Fixierung dauert aufgrund der mehrmaligen Schraubendrehungen relativ lange. Schließlich kann sich die Schraube auch von selbst lockern und im ungünstigsten Fall sogar Verlorengehen. Letzteres ist insbesondere dann möglich, wenn die Kipphebelringmechanik von der Mappe getrennt ist.

Der Erfindung liegt demgemäß die Aufgabe zugrunde, eine einfache Haltevorrichtung für Kipphebelringmechaniken von Loseblattsystemen, bestehend aus einer Platte, auf der zur Aufnahme der gelochter Blätter Stäbe angeordnet sind, deren Enden formschlüssig aneinanderlegbar sind, zu schaffen, die einen Einsatz in Mappen für beliebige Zeitplansysteme erlaubt und bei der die Stäbe sich auch bei voller Befüllung mit Blätter leicht öffnen lassen.

Diese Aufgabe wird durch eine Haltevorrichtung für eine Kipphebelringmechanik gelöst, die lösbar über eine Adapterplatte mit der Mappenhülle verbunden ist, wobei Befestigungselemente für die formschlüssige Verbindung der Adapterplatte mit der Platte der Kipphebelringmechanik vorgesehen sind, und die dadurch gekennzeichnet ist, daß auf der Adapterplatte mittig ein beweglicher Stift angeordnet ist, der in eine zugehörige Öffnung in der Platte einrastet, und an den Enden der Adapterplatte Erhebungen angeordnet sind, die mit Öffnungen in der Platte der Kipphebelringmechanik zusammenwirken.

Die Adapterplatte enthält erfindungsgemäß weiterhin Elemente zum Befestigen an den Decken der jeweiligen Mappen. Gegebenenfalls können die Adapterplatten fest fixiert werden. Ebenso ist aber auch eine lösbare Verbindung mit den Mappen denkbar.

Erfindungsgemäß können die Befestigungselemente für die Verbindung der Platte mit der Adapterplatte an den Enden der Adapterplatte angeordnet werden. Es sind jedoch auch beliebige andere Positionen denkbar, sofern diese nicht mit dem mittig angeordneten Stift kollidieren. Ebenso ist die Zahl der Befestigungselemente beliebig wählbar.

Die Befestigungselemente können erfindungsgemäß aus in der die Ringbuchmechanik tragenden Platte angeordneten Öffnungen bestehen, die vorzugsweise an den Enden der Platte liegen. In diese Öffnung werden die paßgenau hieran auf der Adapterplatte angebrachten Erhebungen eingeschoben.

Diese sind so ausgestaltet, daß die aufsetzbare Platte mit der Ringbuchmechanik zunächst vertikal auf die Adapterplatte aufgesetzt und anschließend horizontal verschoben wird. Dadurch, daß die Öffnungen sich einseitig verengen, kommt es mittels der Erhebungen in der Adapterplatte zu einer formschlüsigen Verbindung beider Platten.

Zum verschiebefesten Einsetzen der aufsetzbaren Platte ist auf der Adapterplatte mittig ein beweglicher Stift angeordnet. Der Stift wird beim Aufsetzen der Platte in die Adapterplatte hineingedrückt. Nach Erreichen der Endposition der Platte tritt der Stift wieder hervor und rastet dabei in eine Öffnung der Platte ein.

Besonders bevorzugt wird erfindungsgemäß die Anordnung von zwei unbeweglichen Erhebungen an den Enden der Adapterplatte, die durch das oben beschriebene horizontale Verschieben der aufsetzbaren Platte deren Befestigung bewirken in Kombination mit dem mittig auf der Adapterplatte angeordneten Stift.

Bei den Stäben, die die Blätter aufnehmen, handelt es sich im einfachsten Falle um Ringe, die auf die aufsetzbare Platte aufgebracht sind. Die Ringe können hierbei rund sein oder auch eine beliebige Anzahl von Ecken aufweisen.

Im einfachsten Falle sind die Ringe an ihrem der aufsetzbaren Platte abgewandten Ende mittig geteilt. Zur Aufnahme der Blätter werden die Ringe an dieser Stelle auseinandergeboten. Nach dem Einfüllen der Blätter werden die Ringe wieder geschlossen.

Die beschriebene Mechanik kann für Loseblattsysteme jeglicher Art Verwendung finden. Überall dort, wo Blätter ausgetauscht oder ergänzt werden sollen, sind solche Systeme einsetzbar. Je nach Verwendungszweck können unterschiedliche Ringgrößen und -zahlen gewählt werden. Die Länge, Breite und Form ist von dem jeweiligen Einsatzgebiet und der gewählten Verarbeitungsart abhängig.

Der Vorteil der Erfindung liegt darin, daß befüllte Ringmechaniken mit der aufsetzbaren Platte aufnehmbar und so ggfs. archivierbar sind. Gleichzeitig ist es auch bei großer Befüllung ohne weiteres möglich, die Ringmechanik zu öffnen. Die Anordnung der Kipphebel an den Plattenenden ist zwar bekannt, doch ließen diese sich bisher bei abnehmbaren Platten nicht einordnen. Dies ist erst durch die vorliegende Anordnung der Befestigungselemente ermöglicht worden, d.h. durch die Form der mittigen Anordnung eines beweglichen Stiftes in Kombination mit zwei unbeweglichen Erhebungen an den Enden der Adapterplatte.

Die erfindungsgemäßen Vorrichtungen sollen vor allem in sogenannten Zeitplanbücher angeordnet werden. Bei den heute auf dem Markt angebotenen Büchern verwendet jedes System unterschiedliche Ringmechaniken, obwohl die Art des Inhalts in bezug auf das Format, die Füllmenge und die Materialien sich kaum voneinander unterscheiden. Damit sollen Austauschbarkeit der Ringmappen und des Inhaltes verhindert werden.

Durch die erfindungsgemäße Vorrichtung ist es nun möglich, Mappen für jedes Zeitplansystem anbieten zu können, ohne den damit verbundenen Nachteil, jedes Mappendesign in den jeweiligen Ringmechanikausführungen vorzuhalten. Durch die austauschbare Ringmechanik wird insbesondere das Lagerhaltungs- und Dispositionsproblem gelöst. Die universell verwendbare Adapterplatte ermöglicht ein Andocken der eigentlichen Ringmechanik, gleichgültig mit welcher Ringanzahl, welchem Abstand oder welchem Ringdurchmesser gearbeitet wird. Die Adapterplatte wird hierbei wie die Grundplatte einer herkömmlichen Ringbuchmechanik an der Mappe befestigt. Beispielsweise kann sie eingenäht oder genietet werden. Ebenso ist es möglich, eine lösbare Verbindung herzustellen.

Der Andockmechanismus ist erfindungsgemäß so gestaltet, daß die Wechselmechanik ohne Werkzeug schnell und leicht von jedem Anwender eingesetzt bzw. ausgetauscht werden kann. Das heißt, durch Eindrücken des Stiftes läßt sich die aufsetzbare Platte abnehmen. Aufgrund der mittigen Anordnung eines Stiftes kann nach dessen Eindrücken durch horizontale und anschließende vertikale Verschiebung die aufsetzbare Platte abgenommen werden.

Die vorliegende Haltevorrichtung eignet sich insbesondere für eine Buchtasche, die einen gleichzeitigen Zugriff zum Zeitplanungssystem und zum Organisationsteil ermöglicht, ohne daß die Blätter des aufgeschlagenen Zeitplanungssystems und des aufgeschlagenen Organisationsteils einander überdecken. Hierbei sind die Kalenderblätter und die Organisationsblätter an zwei voneinander getrennten Haltevorrichtungen der zuvor beschriebenen Art zugeordnet. Eine von diesen ist zumindest mittels eines Faltscharniers derart an der Innenseite der betreffenden Decke angelenkt, daß in ausgefalteter Lage des Faltscharniers der aufgeklappten Decken die aufgeschlagenen Kalender- und Organisationsblätter nebeneinander liegen.

Es ist wesentlich, daß das Zeitplanungssystem und das Organisationsteil relativ zueinander voneinander weggeschwenkt werden können, wobei grundsätzlich die Verschwenkung eines dieser beiden Teil genügt, während das andere Teil in der Buchtasche fixiert bleiben kann, wonach man dann sowohl das Zeitplanungssystem als auch das Organisationsteil aufschlagen kann und beide buchartigen Teile mit insgesamt vier einsehbaren Seiten nebeneinander liegen. Der besondere Vorteil liegt darin, daß man ständig das Zeitplanungssystem für den betreffenden Tal voll einsehen kann und unabhängig davon im Organisationsteil nachsehen, blättern oder Eintragungen vornehmen kann, ohne daß sich die aufgeschlagenen Blätter des Organisationsteils und des Zeitplanungssystems einander störend überlappen. Andererseits kann die Buchtasche platzsparend zusammengelegt werden, sie hat dann die gleichen Dimensionen wie die bekannten Buchtaschen auch.

Pur den Gebrauch ist es zweckmäßig, wenn in Breitenrichtung der Buchtasche gesehen in deren aufgeklappter Lage bei ausgefaltetem Faltscharnier das Zeitplanungssystem und der Organisationsteil nebeneinander liegen. Dazu sind die Gelenkachsen des Faltscharniers parallel zur Längsmitte des Rückenteils angeordnet, womit die aus der Buchtasche herausschwenkbare Blattsammlung sinnfällig bedient werden kann, weil das Umlegen des Faltscharniers in der gleichen Bewegungsrichtung wie das Umblättern im Zeitplanungssystem und im Organisationsteil erfolgt.

Die mit dem Faltscharnier verbundene Haltevorrichtung ordnet man zweckmäßig zur Öffnungsseite der betreffenden Decke hin und die Anlenkachse des Faltscharniers nahe dem Rand dieser Decke an, damit in ausgefalteter Anordnung das Faltscharnier weitgehend unsichtbar bleibt. Es ergeben sich dabei auch die geringstmöglichen Schwenkradien des Faltscharniers. Hierbei ordnet man die zweite Haltevorrichtung nahe dem Rückenteil an der Innenseite der anderen Decke an, so daß der hieran befestigte Buchteil in aufgeschlagener Anordnung innerhalb der Buchtasche zu liegen kommt. Im einzelnen besteht vorteilhaft das Faltscharnier aus einer mit der betreffenden Ecke gelenkig verbundenen Schwenklasche und aus einem daran angelenkten Trägerblatt, an dem die zugehörige Haltevorrichtung sitzt. Die Breite der um 180° schwenkbaren Schwenklasche ist etwas größer als die halbe Überdeckungsbreite der benachbarten aufgeschlagenen Blätter beider Haltevorrichtungen bei eingefalteter Lage des Faltscharniers, damit sich keine zu großen Ausladungen des ausklappbaren Buchteils ergeben.

Für eine leichte Bedienbarkeit ist es sinnvoll, wenn das Zeitplanungssystem an nicht veränderbarer Stelle in der Buchtasche sitzt, während der Organisationsteil über das Faltscharnier herausklappbar ist. Deshalb ist die Haltevorrichtung der Kalenderblätter fest an der Innenseite der einen Decke angeordnet, wobei allerdings die Auswechselbarkeit des Zeitplanungssystems sichergestellt ist. Da die einzelnen Kalenderblätter nicht verlorengehen sollen und das gesamte Zeitplanungssystem gegebenenfalls in einem separaten Bucheinband unabhängig von der Buchtasche aufbewahrbar sein soll, sieht man zweckmäßig an der Haltevorrichtung für die Kalenderblätter eine Bindung vor, die an der Haltevorrichtung lösbar ist, sofern nicht die gesamte Haltevorrichtung mit dem Zeitplanungssystem aus der Buchtasche herausnehmbar ist.

Für die praktische Handhabung ist es von Vorteil, wenn im Zeitplanungssystem neben den einzelnen Tagesblättern auch das jeweilige Monatsblatt sichtbar ist. Man ordnet deshalb an der Bindung der Kalenderblätter Tagesblätter und Monatsblätter umschlagbar an, wobei in Breitenrichtung die Monatsblätter etwa das doppelte Format der Tagesblätter haben und unter Einschluß von Tagesblättern von außen nach innen in Richtung zur Bindung zurück einschlagbar sind.

Die Blätter des Organisationsteils hingegen sind zweckmäßig jeweils für sich aus der zugehörigen Halterung herausnehmbar, und man sieht deshalb an dieser Halterung eine Loseblattheftung für die Organisationsblätter vor.

Die Erfindung wird nachfolgend anhand der Zeichnung an einem Ausführungsbeispiel noch näher erläutert.
Fig. 1 zeigt in der Seitenansicht die aufsetzbare Platte und die Adapterplatte mit mittig angeordnetem, beweglichem Stift.
Fig. 2 zeigt Fig. 1 in der Aufsicht.
Fig. 3 zeigt eine perspektivische Ansicht einer aufgeschlagenen Buchseite mit Zeitplanungssystem und Organisationsteil, die beide nicht aufgeblättert sind.
Fig. 4 zeigt eine der Fig. 3 entsprechende Ansicht der Buchtasche, jedoch mit teilweise ausgefaltetem Organisationsteil.

Fig. 1 und 2 zeigen die erfindungsgemäße mittige Anordnung des beweglichen Stiftes 5. An den Enden 8 und 9 befinden sich die unbeweglichen Zapfen 5 a, b.

Zum Verbinden von Platte 1 und Adapterplatte 4 werden der Stift 5 in das Loch 10 und die Zapfen 5 a, b in die Öffnungen 10 a, b durch vertikales Aufsetzen der Platte 1 geschoben.
Die Öffnungen 10 a sind als Arretierschlitze ausgestaltet. Das heißt, sie verengen sich einseitig. Die Zapfen 5 a, b bilden eine sogenannten Arretierbördelung.

Das heißt, es handelt sich um zwei V-förmig zueinander liegende, senkrecht auf die Adapterplatte 4 aufgesetzte plattenförmige Elemente.

Die plattenförmigen Elemente verengen sich entsprechend der Verengung der Arretierschlitze 10 a. Nachdem die Platte 1 vertikal aufgesetzt ist, ragen die Arretierbördelungen 5 a, b in die Schlitze 10 a, b. Der Stift 5 wird gleichzeitig in die Adapterplatte 4 gedrückt.

Die Öffnung 10 ist so angeordnet, daß bei horizontalem Verschieben der Platte 1 der Stift 5 paßgenau in diese einrastet. Hierdurch wird eine verschiebefeste Verankerung der Platte 1 auf der Adapterplatte bewirkt.
Gleichzeitig sitzen die Arretierbördelungen 5 a, b im sich verlagernden Teil der Arretierschlitze 10 a, b fest, so daß in diesen Bereichen die Platte 1 gegen Verdrehen und Anheben gesichert ist.
Mittels der Kipphebel 13 an den Enden 8 a, 9 a der Platte 1 lassen sich die Ringe öffnen bzw. schließen. Im Gegensatz zu herkömmlichen abnehmbaren Systemen, insbesondere dem gem. der GB 2208627 müssen also nicht die Ringe selbst auseinandergebogen werden, was bei großer Befüllung naturgemäß zu Schwierigkeiten führt. Überraschend ist, daß durch die Anordnung der erfindungsgemäßen Befestigungselemente sich die Kipphebel 13 anbringen lassen, was nach dem bisherigen Stand der Technik bei abnehmbaren Ringmechaniken nicht möglich war.

Dies gilt vor allem für die erfindungsgemäß bevorzugte Anwendung in Zeitplansystemen. Denn hier müßten bewegliche Teile und Arretierelemente auf geringstem Raum untergebracht werden. Gleichzeitig sollte eine praktikable Handhabung gewährleistet sein. Darüber hinaus sollen auch Verletzungen der Nutzer, vor allem auch der Fingernägel vermieden werden. Schließlich ermöglicht die erfindungsgemäße Konstruktion ein Trennen und Zusammensetzen von Platte 1 und Adapterplatte 4 ohne zusätzliches Werkzeug.

Der Einsatz der erfindungsgemäßen Vorrichtung in Zeitplansystemen ist in den Figuren 3 bis 4 wiedergegeben. Diese Systeme bestehen regelmäßig aus einem Organisationsteil und einem Zeitplanungssystem, wie sie z.B. in der DE 42 22 928 beschrieben sind.

Im einzelnen erkennt man von der Buchtasche in Fig. 3 eine vorderseitige Decke 21 sowie eine rückseitige Decke 22, die beide miteinander über ein biegsames Rückenteil 23 verbunden sind. Die beiden Decken 21 und 22 sowie das Rückenteil 23 können aus einem hochwertigen Material, wie Leder, bestehen, wobei zweckmäßig bei den Decken 21 und 22 eine Versteifung vorgesehen ist. Die Buchtasche kann auch verschließbar ausgeführt sein, dann befindet sich an den Öffnungsseiten der Decken 21 und 22 ein übergreifender Verschluß, der in der Zeichnung nicht dargestellt ist.

In aufgeschlagener Anordnung der Buchtasche findet sich an der Innenseite der vorderseitigen Decke 21 ein Organisationsteil 24, der eine Vielzahl von lose gehefteten Blättern 25 aufweist, die somit einzeln eingeheftet und ausgewechselt werden können. Der Organisationsteil 24 dient zur Aufnahme von Adressenlisten, Telefonverzeichnissen, Verkaufsdaten und dergleichen.

Auf der Innenseite der rückseitigen Decke 22 findet sich ein Zeitplanungssystem 26 mit einer Vielzahl von Kalenderblättern 27, die sich, wie in Fig. 4 dargestellt ist, in Tagesblätter 27 a und Monatsblätter 27 b gliedern. Das Zeitplanungssystem 27 ist zwar auswechselbar in der Buchtasche angeordnet, jedoch für den täglichen Gebrauch darin ausreichend fixiert. Dies geschieht über eine Haltevorrichtung 28, die eine Einstecklasche an der Innenseite der rückseitigen Decke 22 der Buchtasche umfassen kann. Zu der Haltevorrichtung 28 gehört ferner eine Bindung 36, welche die Kalenderblätter 27 dauerhaft zusammenhält, andererseits jedoch ein Umschlagen der Kalenderblätter 22 nicht behindert.

Im Gegensatz zum Zeitplanungssystem 26 ist der Organisationsteil 24 an einer Haltevorrichtung 29 angeordnet, die für den bestimmungsgemäßen Gebrauch ortsveränderbar ist, um den Organisationsteil 24 so aus der Buchtasche herausklappen zu können, wie es die Fig. 4 veranschaulicht.

Die Haltevorrichtung 29 des Organisationsteils 24 ist deshalb an der Innenseite der vorderseitigen Decke 21 der Buchtasche mittels eines Faltscharniers 30 angelenkt, welches aus einer Schwenklasche 31 und aus einem Trägerblatt 32 besteht, wobei am letzteren die Haltevorrichtung 29 für den Organisationsteil 24 sitzt. Die Schwenklasche 31 ist entlang einer Anlenkachse 33 mit der der Innenseite der vorderseitigen Decke 21 verbunden, wobei diese Anlenkachse 33 parallel zur Längsmitte des Rückenteils 23 der Buchtasche liegt. An der anderen Längsseite der Schwenklasche 31 findet sich eine weitere Gelenkachse 34, über die die Schwenklasche 31 mit dem Trägerblatt 32 gelenkig verbunden ist. Wie aus den Fig. 3 und 4 hervorgeht, ist in der aufgeschlagenen Anordnung der Buchtasche der Organisationsteil 24 mit dem dazugehörigen Trägerblatt 32 und der Haltevorrichtung 9 anhebbar, nach außen schwenkbar und wieder absenkbar, wobei die Schwenklasche 31 des Faltscharniers 30 um 180° umklappt. Die Breite der Schwenklasche 31 bestimmt dabei diejenige Breite des freizumachenden Feldes auf der Innenseite der vorderseitigen Decke 21 der Buchtasche, welches benötigt wird, um darauf die auf der Ausgangslage umgeschlagenen Blätter 27 des Zeitplanungssystems 6 abzulegen. Man macht deshalb die Schwenklasche 31 etwas breiter, als es der halben Überdeckungsbreite der aufgeschlagenen, benachbarten Kalender- und Organisationsblätter 25, 27 entspricht, sofern das Faltscharnier nicht ausgefaltet ist. Damit eine unnötige Platzbeanspruchung vermieden ist, andererseits die Organisationsblätter 25 und die Kalenderblätter 27 so groß wie möglich gemacht werden können, liegt die Haltevorrichtung 28 des Zeitplanungssystems 26 nahe dem Rückenteil 23 der Buchtasche und ist die Anlenkachse 33 des Faltscharniers 30 für den Organisationsteil 24 nahe dem äußeren Rand 35 an der Offenseite der vorderseitigen Decke 21 angeordnet.

Die Haltevorrichtung 29 für den Organisationsteil 24 weist eine Loseblattsammlung 37 wie eine Ringheftung auf, damit die Organisationsblätter 25 einzeln eingeheftet und ausgewechselt werden können. Die Loseblattheftung 37 ermöglicht ebenso wie die Bindung 36 für die Kalenderblätter 27 ein Umschlagen der Organisationsblätter 25 um 180° aus der eingeschlagenen Ausgangslage heraus.

Die Monatsblätter des Zeitplanungssystems sind etwa doppelt so bereit wie die Tagesblätter, wodurch die Monatsblätter 27b nach innen zur Heftung 36 hin zurückgeschlagen werden können, womit ein Teil der Tagesblätter 27a eingeschlagen wird. Es ist somit möglich, das Tagesblatt und das jeweils zugehörige Monatsblatt nebeneinander aufzuschlagen.

## Patentansprüche

1. Haltevorrichtung für eine Kipphebelringmechanik, die lösbar über eine Adapterplatte (4) mit der Mappenhülle verbunden ist, wobei Befestigungselemente für die formschlüssige Verbindung der Adapterplatte mit der Platte (1) der Kipphebelringmechanik vorgesehen sind,
**dadurch gekennzeichnet,** daß auf der Adapterplatte (4) mittig ein beweglicher Stift (5) angeordnet ist, der in eine zugehörige Öffnung (10) in der Platte (1) einrastet, und an den Enden der Adapterplatte Erhebungen (5a,5b) angeordnet sind, die mit Öffnungen in der Platte (1) der Kipphebelringmechanik zusammenwirken.

2. Haltevorrichtung nach Anspruch 1,
**dadurch gekennzeichnet,** daß Adapterplatte (4) lösbar mit der Mappenhülle verbunden ist.

## Claims

1. Holding device for a tilting-lever ring mechanism, which is detachably connected to the file sleeve via an adapter plate (4), fastening elements being provided to connect the adapter plate positively to the plate (1) of the tilting-levering mechanism, characterized in that a moveable pin (5), which latches into an associated opening (10) in the plate (1), is arranged centrally on the adapter plate (4) and elevations (5a, 5b), which cooperate with openings in the plate (1) of the tilting-lever ring mechanism, are arranged at the ends of the adapter plate.

2. Holding device according to Claim 1, characterized in that adapter plate (4) is detachably connected to the file sleeve.

## Revendications

1. Dispositif de support pour un mécanisme à anneaux à leviers basculants, qui est assemblé de façon amovible à l'enveloppe de la chemise au moyen d'une plaque d'adaptateur (4), dans lequel il est prévu des éléments de fixation pour l'assemblage de forme de la plaque d'adaptateur avec la platine (1) du mécanisme à anneaux à leviers basculants, caractérisé en ce qu'au milieu de la plaque d'adaptateur (4) est disposée une tige mobile (5), qui s'engage dans une ouverture correspondante (10) dans la platine (1), et en ce qu'aux extrémités de la plaque d'adaptateur sont disposés des éléments surélevés (5a, 5b) qui coopèrent avec des ouvertures dans la platine (1) du mécanisme à anneaux à leviers basculants.

2. Dispositif de support suivant la revendication 1, caractérisé en ce que la plaque d'adaptateur (4) est assemblée de façon amovible à l'enveloppe de la chemise.
